# FASCICULE DE BREVET EUROPEEN

(11) **EP 1 474 255 B1**
(45) Date de publication et mention de la délivrance du brevet: **31.05.2006**
(21) Numéro de dépôt: 03718876.0
(22) Date de dépôt: 14.02.2003
(51) Int. Cl.: B21C 51/00

(54) **PROCEDE DE MARQUAGE D'ELEMENTS LINEAIRES DU TYPE FERS A BETON ET DISPOSITIFS PERMETTANT DE LE METTRE EN OEUVRE**
VERFAHREN UND VORRICHTUNG ZUM MARKIEREN VON LINEAREN ELEMENTEN, ZUM BEISPIEL BEWEHRUNGSSTÄBEN
METHOD FOR MARKING LINEAR ELEMENTS SUCH AS STEEL REINFORCEMENTS FOR CONCRETE AND DEVICE FOR CARRYING OUT SAID METHOD

(30) Priorité: 14.02.2002 FR 0201810
(43) Date de publication de la demande: 10.11.2004
(73) Titulaire: Recherches et Realisations Remy, 82000 Montauban (FR)
(72) Inventeur: REMY, Jean-Baptiste, F-82130 Lamothe Capdeville (FR)
(74) Mandataire: Richebourg, Michel François
(86) Numéro de dépôt international: PCT/FR2003/000483
(87) Numéro de publication internationale: WO 2003/068428

(56) Documents cités:
- DE-C- 821 932
- FR-A- 2 665 852
- PATENT ABSTRACTS OF JAPAN vol. 1996, no. 05, 31 mai 1996 (1996-05-31) & JP 08 021823 A (HITACHI METALS LTD), 23 janvier 1996 (1996-01-23)
- PATENT ABSTRACTS OF JAPAN vol. 2000, no. 16, 8 mai 2001 (2001-05-08) & JP 2001 010142 A (KAWASAKI HEAVY IND LTD), 16 janvier 2001 (2001-01-16)
- PATENT ABSTRACTS OF JAPAN vol. 2000, no. 01, 31 janvier 2000 (2000-01-31) & JP 11 277144 A (AMADA CO LTD), 12 octobre 1999 (1999-10-12)

## Description

### DOMAINE D'APPLICATION DE L'INVENTION

La présente invention a trait au domaine des éléments linéaires tels les fers à béton et notamment aux adaptations permettant de réaliser les armatures constituées de fers à béton dans les meilleures conditions.

### DESCRIPTION DE L'ART ANTÉRIEUR

Les armatures sont classiquement constituées de filants, montants ou éléments longs et de cadres, éléments pliés, qui vont donner le volume de l'armature.

Le matériau de base est du fer à béton stocké en bobine ou en barre prédécoupées.

Les filants et les cadres sont classiquement réalisés au moyen de machines automatiques telles des cadreuses, redresseuses, façonneuses, etc... capables de traiter de grandes quantités de pièces à l'heure.

Les filants et les cadres sont ensuite marqués précisément là où doivent être fixés les cadres ou autres renforts (étriers ou épingles...) puis lesdits éléments sont ensuite assemblés et soudés ou liés par un quelconque lien mécanique. Ainsi, l'opération de marquage est effectuée sur les filants ou cadres après que toutes les opérations de façonnage aient été réalisées.

Classiquement l'opération de marquage est actuellement effectuée de façon manuelle par des opérateurs spécialisés qui, au moyen d'un mètre ruban et d'un marqueur ou d'une craie, tracent des repères de position sur le filant ou sur le cadre à assembler en fonction du plan de l'armature à réaliser.

Il est bien évident qu'en regard des capacités de production des machines de façonnage, l'opération de marquage manuel constitue une phase de la fabrication des armatures particulièrement longue et onéreuse. En outre, une opération de marquage manuel est dépendante de l'imprécision et des erreurs dues aux défaillances humaines. De plus, la réalisation manuelle d'une telle opération nécessite une surface conséquente définissant une zone spécifique dans l'atelier.

En conséquence, des études ont été menées pour tenter d'accélérer et/ou d'optimiser cette phase.

Un dispositif décrit dans le document français n° 2 639 390 propose une règle lumineuse susceptible en fonction d'un programme d'afficher des points lumineux aux endroits devant être marqués ce qui permet à l'opérateur spécialité de marquer le fer à béton placé devant les moyens lumineux. Ce dispositif évite l'utilisation d'un mètre à ruban mais n'évite pas le surcoût du à la main d'oeuvre et ne permet pas d'obtenir une grande précision.

On autre dispositif décrit dans le document français n° 2 665 852 propose de marquer au moyen d'une tête de marquage mobile les fers à béton à partir d'une machine spécialement conçue à cet effet. Ainsi, à partir d'un logiciel, la tête de marquage se déplace le long du fer à béton et réalise les marques nécessaires au repérage des endroits de liaison avec les autres éléments constitutifs de l'armature devant être construite. Ce dispositif a pour avantage d'éviter toute intervention de la main d'oeuvre dans l'opération de marquage ce qui évite les surcoûts précités. Il évite notamment les erreurs cumulatives dues au calcul de la position de marquage par rapport à la marque précédente, comme c'est le cas lors d'une opération manuelle, en calculant les dites positions à partir du début de la barre.

Néanmoins, ce dispositif a pour désavantage de nécessiter des moyens de mise en mouvement spécifiques pour la tête de marquage, rendant ainsi dépendant l'opération de marquage de la vitesse desdits moyens de mise en mouvement. En conséquence, l'utilisation d'une tête de marquage présentant des moyens de mise en mouvement indépendants rend impossible de rejoindre en capacité de production les moyens de façonnages constitués par les machines automatiques précitées. De plus, ce dispositif propose une tête de marquage à jet d'encre ce qui ne peut constituer une solution efficace pour l'application envisagée. En effet, les fers à béton se présentent en bobines et barres proposant une surface irrégulière souvent atteinte par la rouille et préformée de crantages susceptible de faciliter leur fonction d'armature à béton. Aussi, un jet d'encre sur une telle surface ne peut être que difficilement lisible s'il est particulièrement précis ou à contrario particulièrement imprécis s'il présente une largeur facilitant son repérage. De plus, une tête de marquage à jet d'encre induit une mise en suspension continue des pigments ce qui nécessite des moyens d'alimentation en encre particulièrement complexes, fragiles et onéreux.

Par ailleurs, cette opération de marquage est envisagée sans changement des gammes classiques de fabrication des armatures à béton. Ainsi, cette opération de marquage automatique est réalisée pour les éléments non formés en fin de fabrication juste avant le montage.

Le document japonais JP-A-2001010142 a quant à lui pour objectif de fournir un appareil de marquage pour feuille de métal dans lequel la maintenance est améliorée en simplifiant la structure et en réduisant la taille de celle-ci, une impression de bonne qualité étant atteinte rapidement en supprimant les glissements.

L'impression est mise en oeuvre par déplacement d'une tête mobile latéralement le long d'une poutre horizontale d'un corps se déplaçant dans la même direction en synchronisation avec la vitesse de déplacement d'une tôle métallique le long d'un chemin de déplacement. Ainsi, le corps mobile est initialisé vers le côté amont dans la direction de déplacement et l'impression est réalisée par déplacement inverse de la tête d'impression. L'impression est réalisée continuellement par répétition d'une opération d'impression et une marque est appliquée sur la surface supérieure de la tôle.
Ce dispositif ne concerne pas les produits filaires. En outre il propose un contact entre le produit à imprimer et la tête d'impression ce qui ne peut être envisagé dans le domaine des fers à bétons en regard de leur vitesse linéaire.

Un autre dispositif décrit dans le document allemand n° 821 932 propose de marquer des produits laminés par déformation de la matière à savoir en réalisant des stries ou des rayures sur le produit lui-même. Il est particulièrement difficile par cette méthode de constituer lisiblement des familles de produits ou des codes permettant de les agencer conformément à leur utilisation future. En outre, à moins de marquer au moyen de lettres et de chiffres (marquage particulièrement complexe et difficilement lisible), le nombre de combinaisons lisibles offert par des codes composés de stries ou de rayures n'est pas particulièrement important.

En outre, le fer à béton est un produit filaire particulièrement dur et déjà strié ce qui rend l'opération de marquage par strie ou par rayure quasi impossible et son résultat très incertain. De plus, il n'est pas évident pour solutionner le problème de marquage des fers à béton de s'orienter vers une technologique susceptible de provoquer des changements dans les caractéristiques mécaniques aussi minimes soient-ils, car l'armature est conçue en fonction desdites caractéristiques mécaniques. Une autre difficulté à laquelle se trouverait confrontée l'adaptation de cette technologie au marquage des fers à béton réside dans la difficulté à réaliser cette opération de marquage qui nécessite un contact sur la pièce tout en respectant les vitesses linéaires des fers à béton. Cette difficulté est d'autant plus importante que les fers à bétons sont en matériau particulièrement dur (acier).

Il existe dans un autre domaine le document japonais n°JP-A-08-021823 qui décrit un dispositif de détection et de marquage de défaut sur un câble ou une barre gainée. Ce dispositif propose après détection d'un défaut de peler la gaine sur la partie défaillante et de projeter à partir d'une tête de projection fixe une marque repère sur cette partie. Ce dispositif ne propose donc pas le marquage de repérage à des fins de montage comme pour le marquage des fers à bétons. En outre, il propose de modifier au moins l'état de surface du câble avant de procéder au marquage ce qui n'est pas envisageable dans le cadre de la fabrication des armatures pour béton armé.

### DESCRIPTION DE L'INVENTION

Partant de cet état de fait, la demanderesse a mené des recherches visant à optimiser l'opération de marquage des fers à béton en supprimant toute intervention humaine et en réduisant la durée d'une telle opération en comparaison de celle utilisée dans l'art antérieur.

Ces recherches ont abouti à la conception d'un procédé de marquage d'éléments linéaires du type fers à béton particulièrement avantageux assurant avec rapidité, précision et lisibilité le marquage des fers à béton sans nécessiter de main d'oeuvre obviant ainsi aux inconvénients de l'art antérieur.

Selon l'invention, ce procédé de marquage d'éléments linéaires du type fers à béton est remarquable en ce qu'il consiste à marquer lesdits fers à béton en pilotant le mouvement et au moins une projection d'au moins une tête de marquage mobile en coopération avec le mouvement dudit fer à béton.

Cette caractéristique est particulièrement avantageuse en ce qu'elle comprend une opération de marquage automatique non dépendante d'une main d'oeuvre quelconque.

De plus, elle propose de mettre en mouvement le fer à béton devant être marqué. Ainsi, alors que l'art antérieur se contentait de marquer à partir d'une tête de marquage mobile, un fer à béton fixe ce qui constituait une perte de temps, l'invention propose de mettre en mouvement simultanément l'élément à marquer permettant ainsi de gagner du temps dans l'opération de marquage et se rapprocher des cadences de production des machines automatiques de façonnage. Par ailleurs, lorsque le procédé de l'invention est intégré dans une gamme de fabrication existante mis en oeuvre par exemple, par une machine de façonnage existante, la phase de marquage sera réalisée en temps caché puisque intégrée dans le mouvement de façonnage ce qui constitue un gain de temps conséquent dans la durée de fabrication totale de l'armature ou autres ensembles formé de fers à béton. Un autre avantage à la mise en mouvement de l'élément à marquer réside dans la plus grande facilité de mise en mouvement de l'élément en comparaison d'une tête de marquage. De plus, cette solution nécessite moins de surface car l'opération de marquage peut être réalisée entre une zone de stockage amont et une zone de stockage aval.

La mise en mouvement du fer amène une caractéristique et des avantages nouveaux dans le domaine du marquage des fers à béton. En effet, cette mise en mouvement ne peut s'effectuer dans de bonnes conditions que lorsque le fer est totalement linéaire. Aussi, l'opération de marquage de l'invention est réalisée avant toute opération de façonnage du fer susceptible d'empêcher sa mise en mouvement. Il n'est donc plus nécessaire de ménager une surface d'atelier spécifique en fin de façonnage des fers pour la réalisation des marquages.

Cette caractéristique implique également que les fers soumis au marquage ne sont plus seulement les fers non façonnés tels les filants mais toute la gamme de fers à béton susceptibles d'être utilisés non seulement pour les filants mais également pour les cadres ou les épingles. En conséquence, l'invention ne se limite pas aux fers à béton ne devant pas être façonnés tels les filants.

Comme pour l'art antérieur, ce procédé permet mais de façon plus précise du fait de la mise en mouvement de l'élément à marquer, de calculer les positions de marquage à partir du début du fer à béton évitant ainsi les erreurs de précision dans le mesurage.

Associé à cette mise en mouvement de l'élément à marquer et afin de réaliser un marquage dans de bonnes conditions, le procédé de l'invention gère la mise en mouvement de la tête de marquage. Cette mise en mouvement de la tête de marquage se différencie de la mise en mouvement de la tête de marquage de l'art antérieur en ce qu'elle a pour fonction principale de diminuer la vitesse relative de l'élément à marquer par rapport à la tête de marquage. En effet, une trop grande vitesse relative aurait pour conséquence d'étaler la projection réalisée sur le fer à béton de telle façon que la marque réalisée ne pourrait être utilisée. Aussi, contrairement à la mise en mouvement de la tête de marquage de l'art antérieur, qui permet de placer la tête de marquage devant les endroits fixes de l'élément à marquer devant recevoir un repère de marquage, le mouvement de la tête de marquage de l'invention permet de suivre l'endroit mobile devant être marqué, la diminution de la différence de vitesse relative permettant un meilleur marquage aussi bien en lisibilité qu'en précision.

En outre, la mise en mouvement de la tête de marquage n'est que ponctuelle et n'est déclenchée que lors du passage de l'endroit à marquer devant la tête de marquage.

Aussi, la caractéristique principale de l'invention n'est pas constituée par une simple association des dispositifs existants dans l'art antérieur en ce que les cinématiques sont utilisées d'une manière différente et avec des résultats différents.

Il est important de souligner l'éloignement des domaines, d'application respectifs du document japonais n°JP-A-2001010142 et de l'invention. Cet éloignement se retrouve dans les contraintes auxquelles doivent répondre les procédés et dispositifs pour chaque domaine.
Ces contraintes sont très nombreuses parmi celles-ci :
- solutionner l'invisibilité de la soudure,
- s'adapter au flux de matière à très grande vitesse,
- récupérer les données de position,
- réaliser un calcul d'anticipation pour rendre automatique le tir ou la projection,
- réaliser des marques non répétitives,
- s'intégrer à un procédé de fabrication déjà existant.
En regard de ces contraintes non solutionnées par l'art antérieur, l'invention ne constitue pas une simple adaptation aux fers à bétons.

Dans un soucis de simplification, la demanderesse a également imaginé un procédé de marquage d'éléments linéaires du type fers à béton, remarquable en ce qu'il consiste à marquer lesdits fers à béton en pilotant au moins une projection d'au moins une tête de marquage fixe en coopération avec le mouvement dudit fer à béton.

Un autre objet de l'invention est constitué par le dispositif permettant de mettre en oeuvre le procédé précité.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, plusieurs modes de réalisation d'un dispositif conforme à l'invention.

### BRÈVE DESCRIPTION DES DESSINS

La figure 1 est une vue schématique d'un mode de réalisation d'un dispositif permettant de mettre en oeuvre le procédé de l'invention,
La figure 2 est une vue schématique d'un autre mode de réalisation d'un dispositif permettant de mettre en oeuvre le procédé de l'invention,
Les figures 3a, 3b et 3c sont des vues en perspective d'extrémités de fers à béton soumis à trois modes de réalisation différents du procédé de l'invention,
La figure 4 illustre une disposition ergonomique intégrant un mode de réalisation d'un dispositif permettant de mettre en oeuvre le procédé de l'invention à l'intérieur d'une gamme de fabrication d'une armature classique,
La figure 5 est une vue schématique d'un mode de réalisation d'un dispositif permettant de mettre en oeuvre le procédé simplifié de l'invention.
La figure 6 est un schéma hydraulique de la commande et de l'alimentation d'un mode de réalisation d'une tête de marquage conforme à l'invention.

### DESCRIPTION DES MODES DE RÉALISATION PRÉFÉRÉS

Tel qu'illustré sur le dessin de la figure 1, le dispositif de marquage de fers à béton F se présente sous la forme d'une machine spéciale référencée M dans son ensemble et est constitué par un moyen de mise en mouvement 100 dudit fer à béton F et une tête de marquage 200 mobile le long de l'axe de mise en mouvement dudit fer F. La gestion de l'opération de marquage et de mise en mouvement simultanée du fer F ou de la tête 200 est réalisée par une unité centrale constituée par un automate ou un ordinateur référencé 300 coopérant avec un produit logiciel prévu à cet effet.

Ainsi, le fer à béton F est mis en mouvement par le moyen de mise en mouvement 100 selon la flèche A et subit une opération de marquage au moyen de la tête de marquage 200, laquelle peut être mise en mouvement selon la double-flèche B.

Ce dispositif permet de mettre en oeuvre le procédé de l'invention consistant à marquer lesdits fers à béton en pilotant le mouvement et au moins une projection d'au moins une tête de marquage mobile en coopération avec le mouvement dudit fer à béton. Cette machine M constitue donc une machine spécialement créée pour le marquage des fers à béton.

La demanderesse a également avantageusement imaginé une mise en oeuvre du procédé de l'invention où la phase de marquage serait intégrée directement dans la gamme de fabrication d'un fer à béton et ce à partir d'une machine de façonnage déjà existante. Ainsi, selon le mode de réalisation illustrée dans la figure 2, le dispositif s'adapte sur une machine de façonnage référencée Ma qui comporte classiquement un moyen de mise en mouvement 100 du ou des fers à béton F et un moyen de façonnage 400 dudit fer F. Selon l'invention, le dispositif est constitué par au moins une tête de marquage 200 et une cinématique nécessaire à sa mise en mouvement qui viennent se placer, sur le bâti de ladite machine, entre le moyen de mise en mouvement 100 et le moyen de façonnage 400 de la machine de façonnage Ma elle-même de façon à réaliser le marquage avant le pliage et la découpe, opérations réalisées par ce type de machine. Dans le cadre de cette mise en oeuvre, le produit logiciel en fonction dans l'automate ou l'ordinateur 300 et gérant les fonctions de la machine Ma intègre des lignes de programmes supplémentaires de façon à ce qu'il puisse gérer la nouvelle fonction de marquage. Cette nouvelle fonction peut également faire l'objet d'un programme autonome.

Ce dispositif de mise en oeuvre du procédé de marquage de l'invention est particulièrement avantageux en ce qu'il autorise la réalisation de l'opération de marquage en temps masqué permettant ainsi un gain de temps dans la gamme de fabrication. Cette réalisation en temps masqué est rendue possible par le fait que le procédé de l'invention exploite, contrairement à l'art antérieur, la mise en mouvement de l'élément linéaire à marquer. Dans ce cas précis, c'est le moyen de mise en mouvement de la machine de façonnage qui est utilisé comme moyen de mise en mouvement du fer à béton pour l'opération de marquage autorisant non seulement une opération en temps masqué mais évitant également l'utilisation d'un nouveau moyen de mise en mouvement.

Bien que les modes de réalisation décrits ci-dessus proposent de mettre en oeuvre un procédé intégrant une tête de marquage mobile, ils peuvent également assurer la mise en oeuvre d'un aspect simplifié du procédé de l'invention applicable dans certains cas, à savoir un procédé consistant à marquer lesdits fers à béton F en pilotant au moins une projection d'au moins une tête de marquage fixe en coopération avec le mouvement dudit fer à béton comme illustré en figure 5. Ainsi, le dispositif ici constitué par une machine référencée Ms permettant de mettre en oeuvre ce procédé diffère des dispositifs décrits ci-dessus en ce qu'il est constitué d'une tête de marquage 200 fixe et d'un moyen de mise en mouvement du fer à béton 100, la vitesse de mouvement et la projection étant bien entendu gérées par un produit logiciel soit spécifique soit classique et modifié de façon à intégrer de nouvelles fonctionnalités simplifiées. Selon le mode de réalisation préféré illustré en figure 5, la machine Ms est équipée de quatre têtes de marquage 200.

Une autre caractéristique particulièrement avantageuse du procédé de l'invention imaginé par la demanderesse, réside dans le fait qu'une phase du procédé consiste à mesurer le diamètre du fer à béton mis en mouvement. Selon un mode de réalisation non limitatif, le procédé consiste à projeter un marquage différent selon le diamètre mesuré. En effet, à partir de l'optimisation de la vitesse et de la précision de la phase de marquage, la demanderesse a avantageusement imaginé plusieurs possibilités de marquage et notamment de rendre dépendant le type du marquage du diamètre de l'élément introduit dans la machine ou plus généralement de la fabrication envisagée. Ainsi, la demanderesse prévoit dans certains cas, une opération de mesure du diamètre avant ou pendant la mise en mouvement mais dans tous les cas avant l'opération de marquage. Cette phase de mesure est réalisée selon un mode de réalisation préféré, de façon automatique.

Selon une caractéristique de l'invention, le procédé de marquage consiste à réaliser un marquage de couleur différente selon la fabrication envisagée afin d'aider à l'identification du fer à béton marqué.

Ce marquage différent en fonction de la fabrication envisagée va au delà du simple marquage des repères de position et assure un véritable rôle d'identification. Cette identification peut permettre de reconnaître par la couleur ou le type du marquage l'origine, la fonction, l'affectation et/ou la destination de l'élément marqué.

Aussi, du fait notamment de sa situation spécifique dans la gamme de fabrication des armatures c'est à dire avant tout façonnage susceptible d'empêcher la mise en mouvement, le procédé de marquage de l'invention, contrairement aux procédés de l'art antérieur, assure un marquage non seulement des repères de position pour l'assemblage mais propose également de marquer des signes suffisamment distinctifs dans le domaine d'application de l'invention sur les fers à béton afin d'aider à leur identification.

Dans ce cadre d'éléments ne proposant pas de contraste ou un état de surface adéquat avec un marquage, la demanderesse a avantageusement imaginé de réaliser le procédé de marquage en deux étapes, à savoir :
- une première étape de projection d'une couche de matériau support sur le fer,
- une deuxième étape de projection d'un repère de marquage sur ladite couche-support.

Par cette décomposition en deux phases de l'opération de marquage, la demanderesse obvie aux inconvénients rencontrés dans l'art antérieur concernant la mauvaise lisibilité du marquage.

Les figures 3a, 3b et 3c illustrent différentes possibilités qu'offrent en respectant des cadences particulièrement rapides, le procédé de l'invention. Comme illustrées, les extrémités 500 des fers à béton F comportent une zone recouverte d'une couche support 510. Cette couche support propose un fond pour une meilleure lisibilité du signe servant de repère réalisé dans un second temps par la tête de marquage.

Ainsi, selon le mode de réalisation illustré en figure 3a, la couche intermédiaire 510 sert de support à un simple trait 511 servant de repère de positionnement pour l'assemblage des autres éléments de l'armature.

Le mode de réalisation illustré en figure 3b propose une couche intermédiaire 510 servant de support à une référence alphanumérique 511 constituant le repère de marquage.

Le mode de réalisation illustré en figure 3c propose quant à lui, une couche intermédiaire 510 servant de support au nom de l'entreprise 511. Bien entendu, les différents modes de réalisation décrits ci-dessus peuvent être combinés entre eux.

De même, selon une caractéristique particulièrement avantageuse de l'invention, le procédé de marquage est remarquable en ce qu'il consiste à réaliser une couche support de couleur différente selon le diamètre détecté ou la fabrication envisagée. En outre et comme décrit plus haut, selon une autre caractéristique particulièrement avantageuse de l'invention, le procédé est remarquable en ce qu'il consiste à faire apparaître sur la couche support des signes distinctifs autres qu'un repère de marquage. Bien entendu, dans la mesure du possible le procédé consiste également à faire apparaître directement sur le fer à béton un signe distinctif autre qu'un repère de positionnement ou de marquage.

Ainsi, en améliorant la précision et la lisibilité du marquage par la présence d'une couche intermédiaire, la demanderesse ouvre un large champ de possibilités dans le marquage de matériaux linéaires tels les fers à béton. Cette amélioration du marquage évite en effet, l'utilisation d'étiquettes et améliore grandement la fabrication des armatures en donnant des signes susceptibles de faciliter la reconnaissance des éléments constitutifs d'une armature ou la traçabilité d'un tel élément. Le marquage en plusieurs phases optimise la fonction d'identification du marquage de l'invention en donnant la possibilité de réaliser des signes distinctifs particulièrement complexes. Ces signes peuvent former des codes susceptibles de différencier les armatures, différencier les lots, identifier les marchés, identifier le chantier, etc...

De plus, la mise en place d'une couche support colorée ou non laisse la possibilité de tracer tout signe distinctif sur le fer à béton. Bien entendu, il ne sera pas obligatoire de reproduire les signes complexes sur l'ensemble de la longueur du fer à béton.

Toujours pour améliorer le marquage des signes distinctifs prévus sur le fer à béton, la demanderesse a avantageusement imaginé que, selon un mode de réalisation préféré mais non limitatif, la tête de marquage soit alimentée en peinture c'est à dire par une ou plusieurs peintures selon la fabrication et les repères d'identification envisagés. L'utilisation de peinture a pour avantage d'éviter les dispositifs de distribution complexe nécessaires à l'utilisation d'une tête de marquage de type jet d'encre.

Un mode de réalisation d'une distribution de peinture à une tête de marquage est illustré par le dessin de la figure 6.

Dans ce dessin, une seule tête de marquage 200 a été illustrée. Cette tête de marquage 200 est liée à des moyens d'alimentation aussi bien en gaz qu'en liquide. En effet, cette tête de marquage 200 est associée à une conduite d'alimentation en peinture et solvant ainsi que plusieurs conduites d'alimentation en air comprimé.

Comme illustrée dans ce mode de réalisation, chaque tête de marquage 200 est associée à un seul réservoir 210 de peinture afin d'éviter le mélange de couleur dans les conduites et au niveau de la tête. Comme illustré, toute les têtes de marquage sont associées à un réservoir de solvant 220. Les distributeurs sont judicieusement agencés sur le circuit hydraulique de façon à commander séparément la mise en pression et l'alimentation du solvant et de la peinture évitant ainsi une mise en pression non nécessaire des réservoirs non utilisés. En outre, seule l'arrivée du solvant est commandée par un distributeur 221 alors que l'arrivée de la peinture une fois le réservoir 210 en pression, n'est elle pas commandée directement par un distributeur mais par la commande du pointeau (non illustré) classiquement présent dans une tête de marquage et dont le mouvement est commandé par le distributeur 240. Cette dernière caractéristique diminue la fréquence des nettoyages du circuit d'alimentation.

Selon une caractéristique particulièrement avantageuse de l'invention, le circuit d'alimentation met en oeuvre la mise en mouvement d'un vérin 230 dont la rentrée et la sortie de tige commandent la mise en position de repos ou de travail des têtes de marquage qui sont mobiles en rotation. En effet, la tête de marquage présente une position de repos dans laquelle elle est susceptible de subir une purge dans un bac prévu à cet effet sans projeter de liquide vers la zone de passage de l'élément filaire.

L'intégration d'une étape de marquage automatique dans la gamme de fabrication a permis à la demanderesse d'imaginer une gestion ergonomique de la surface d'un atelier de fabrication d'armature. Ainsi, selon le mode de réalisation illustré en figure 4, la demanderesse a imaginé une gamme de fabrication intégrant une machine M assurant le marquage de fers à béton F à partir de fer à béton stocké dans une première zone de stockage Z1 où un premier tri est réalisé entre les éléments devant faire l'objet d'un marquage et ceux ne nécessitant pas ledit marquage. Les fers F nécessitant un marquage sont mis en mouvement par la machine M de marquage assurant selon la fabrication envisagée, le marquage des repères et signes distinctifs programmés tels ceux décrits plus haut. Une fois le fer F libéré de la machine de marquage, il vient par gravité ou non se placer dans le moyen de mise en mouvement d'une machine de façonnage classique Mb qui le préforme afin de devenir une cadre C comportant les marques pour le montage des éléments non marqués résultats du tri initial venu rejoindre lesdits cadres C dans une deuxième zone de stockage Z2. Comme illustrées, les deux zones de stockage Z1 et Z2 ainsi que les deux machines M et Mb sont placées en vis à vis proposant une disposition ergonomique des sous-ensembles participant à la gamme de fabrication de l'armature.

Selon un mode de réalisation préféré mais non limitatif, le produit logiciel est du type de celui commandant les opérations de mise en mouvement et de façonnage sur une machine de façonnage, et qui est remarquable en ce qu'il consiste à gérer une évolution de la vitesse d'avance du fer à béton en coopération avec la vitesse de la tête de marquage selon la fabrication envisagée en marquant les repères de positionnement nécessaires à son assemblage et les signes distinctifs nécessaires afin d'aider à l'identification du fer à béton marqué. La demanderesse a également imaginé un produit logiciel susceptible de gérer la seule mise en mouvement du fer à béton lorsque la tête de marquage est fixe comme dans le mode de réalisation illustré en figure 5.

Un tel produit logiciel est remarquable en ce qu'il peut s'intégrer aux logiciels de décorticage proposés avec les machines de façonnage afin d'intégrer les fonctionnalités supplémentaires proposées par la présence d'une tête de marquage et notamment d'éviter le marquage sur des zones de pliage. Ainsi, le produit logiciel gérant le procédé de marquage de l'invention est remarquable en ce qu'il calcule la position des marques devant être réalisées en fonction des zones de pliage prévues afin que ces dernières ne se superposent pas.

On comprend que les dispositifs de mise en oeuvre d'un procédé de marquage, qui viennent d'être ci-dessus décrits et représentés, l'ont été en vue d'une divulgation plutôt que d'une limitation. Bien entendu, divers aménagements, modifications et améliorations pourront être apportés à l'exemple ci-dessus, sans pour autant sortir du cadre de l'invention telle que définie dans les revendications.

## Revendications

1. Procédé de marquage d'éléments linéaires du type fers à béton (F) susceptibles d'être utilisés non seulement pour les filants mais également pour les cadres et les épingles, **CARACTÉRISÉ EN CE QU'**il consiste à marquer lesdits fers à béton (F) en pilotant le mouvement et au moins une projection d'au moins une tête de marquage mobile (200) en coopération avec le mouvement dudit fer à béton (F) permettant du fait de la mise en mouvement de l'élément à marquer de calculer les positions de marquage à partir du début du fer à béton.

2. Procédé de marquage d'éléments linéaires du type fers à béton (F)susceptibles d'être utilisés non seulement pour les filants mais également pour les cadres et les épingles, **CARACTÉRISÉ EN CE QU'**il consiste à marquer lesdits fers à béton (F) en pilotant au moins une projection d'au moins une tête de marquage fixe (200) en coopération avec le mouvement dudit fer à béton (F) permettant du fait de la mise en mouvement de l'élément à marquer de calculer les positions de marquage à partir du début du fer à béton.

3. Procédé de marquage selon les revendications 1 et 2, **CARACTÉRISÉ EN CE QU'**il consiste à réaliser le marquage en deux étapes :
- une première étape de projection d'une couche de matériau support (510),
- une deuxième étape de projection d'un repère de marquage (511) sur ladite couche-support (510).

4. Procédé de marquage selon les revendications 1 et 2, **CARACTÉRISÉ EN CE QU'**il consiste à mesurer le diamètre du fer à béton (F) mis en mouvement.

5. Dispositif de marquage pour la mise en oeuvre du procédé selon la revendication 1, **CARACTÉRISÉ PAR LE FAIT QU'**il est constitué d'une tête de marquage mobile (200) et d'un moyen de mise en mouvement dudit fer à béton (100).

6. Dispositif de marquage pour la mise en oeuvre du procédé selon la revendication 2, **CARACTÉRISÉ PAR LE FAIT QU'**il est constitué d'une tête de marquage fixe (200) et d'un moyen de mise en mouvement dudit fer à béton (F).

7. Dispositif de marquage selon les revendications 5 et 6, **CARACTÉRISÉ PAR LE FAIT QUE** la tête de marquage (200) est alimentée en peinture.

8. Dispositif de marquage selon les revendications 5 et 6, adaptable sur une machine (Ma) de façonnage de fers à béton (F) comprenant au moins un moyen de mise en mouvement (100) du ou des fers à béton et un moyen de façonnage (400) dudit fer (F), **CARACTÉRISÉ PAR LE FAIT QU'**il est constitué par au moins une tête de marquage (200) qui vient se placer entre le moyen de mise en mouvement (100) et le moyen de façonnage (400) de ladite machine de façonnage (ma).

## Claims

1. Process for marking linear components of the concrete reinforcing steel (F) type capable of being/used not only for the longs but also for the frames and pins, **characterised in that** it consists in marking said concrete reinforcing steels (F) by controlling the movement and a least one projection of at least one mobile marking head (200) engaging with the movement of said concrete reinforcing steel (F) making it possible given the mobilisation of the component for marking to calculate the marking positions from the beginning of the concrete reinforcing steel.

2. Process for marking linear components of the concrete reinforcing steel (F) type capable of being used not only for the longs but also for the frames and pins, **characterised in that** it consists in marking said concrete reinforcing steels (F) by controlling at least one projection of a least one fixed marking head (200) engaging with the movement of said concrete reinforcing steel (F) making it possible given the mobilisation of the component for marking to calculate the marking positions from the beginning of the concrete reinforcing steel.

3. Marking process according to claims 1 and 2, **characterised in that** it consists in implementing marking in two stages:
- a first stage of projecting a layer of support material (510),
- a second stage of projecting a marking identifier (511) on said support layer (510).

4. Marking process according to claims 1 and 2, **characterised in that** it consists in measuring the diameter of the mobilised concrete reinforcing steel (F).

5. Marking device for the implementation of the process according to claim 1, **characterised in that** it is constituted by a mobile marking head (200) and by a means of mobilising said concrete reinforcing steel (100).

6. Marking device for implementing the process according to claim 2, **characterised in that** it is constituted by a fixed marking head (200) and by a means of mobilising said concrete reinforcing steel (F).

7. Marking device according to claims 5 and 6, **characterised in that** the marking head (200) is supplied with paint.

8. Marking device according to claims 5 and 6, that can be adapted to a machine (Ma) for forming concrete reinforcing steels (F) including at least one means of mobilising (100) the concrete reinforcing steel or steels and a means of forming (400) said reinforcing steel or steels (F), **characterised in that** it is constituted by at least one marking head (200) which is placed between the mobilising means (100) and the forming means (400) of said forming machine (ma).

## Patentansprüche

1. Verfahren zur Beschriftung linearer Elemente, Typ Betonstähle (F), die nicht nur für waagerechte Bewehrungen eingesetzt werden können, sondern auch für Rahmen und Ankernägel, **dadurch gekennzeichnet, dass** es in der Beschriftung der besagten Betonstähle (F) durch Steuerung der Bewegung und mindestens einer Projektion von mindestens eines beweglichen Beschriftungskopfes (200) besteht, in Zusammenarbeit mit der Bewegung des besagten Betonstahls (F), wobei aufgrund der bewirkten Bewegung des zu beschriftenden Elementes die Berechnung der Beschriftungspositionen des Betonstahls von Beginn an ermöglicht wird.

2. Verfahren zur Beschriftung linearer Elemente, Typ Betonstähle (F), die nicht nur für waagerechte Bewehrungen eingesetzt werden können, sondern auch für Rahmen und Ankernägel, **dadurch gekennzeichnet, dass** es in der Beschriftung der besagten Betonstähle (F) besteht, durch Steuerung von mindestens einer Projektion von mindestens einem feststehenden Beschriftungskopf (200), in Zusammenarbeit mit der Bewegung des besagten Betonstahls (F), wobei aufgrund der bewirkten Bewegung des zu beschriftenden Elementes die Berechnung der Beschriftungspositionen des Betonstahls von Beginn an ermöglicht wird.

3. Beschriftungsverfahren gemäß Anspruch 1 und 2, **dadurch gekennzeichnet, dass** es in der Realisierung der Beschriftung in zwei Phasen besteht:
- eine erste Phase der Projektion einer Schicht aus Trägermaterial (510),
- eine zweite Phase der Projektion eines Markierungszeichens (511) auf der besagten Trägerschicht (510).

4. Beschriftungsverfahren gemäß Anspruch 1 und 2, **dadurch gekennzeichnet, dass** es in der Messung des Durchmessers des in Bewegung gesetzten Betonstahls (F) besteht.

5. Beschriftungsvorrichtung zur Durchführung des Verfahrens gemäß Anspruch 1, **dadurch gekennzeichnet, dass** sie aus einem beweglichen Beschriftungskopf (200) und einem Mittel besteht, welches den besagten Betonstahl (100) in Bewegung versetzt.

6. Beschriftungsvorrichtung zur Durchftihrung des Verfahrens gemäß Anspruch 2, **dadurch gekennzeichnet, dass** sie aus einem feststehenden Beschriftungskopf (200) und einem Mittel besteht, welches den besagten Betonstahl (F) in Bewegung versetzt.

7. Heschriftungsvorrichtung gemäß Anspruch 5 und 6, **dadurch gekennzeichnet, dass** der Heschriftungskopf (200) mit Farbe versorgt wird.

8. Beschriftungsvorrichtung gemäß Anspruch 5 und 6, die an eine Maschine (Ma) zur Formgebung von Betonstählen (F) angepasst werden kann und mindestens ein Mittel (100) umfasst, um den oder die Betonstähle in Bewegung zu versetzen und ein Mittel zur Formgebung (400) des besagten Stahls (F) **dadurch gekennzeichnet, dass** sie aus mindestens einem Beschriftungskopf (200) besteht, der sich zwischen dem Mittel zur Bewirkung der Bewegung (100) und dem Formgebungsmittel (400) der besagten Formgebungsmaschine (Ma) positioniert.
